# EUROPÄISCHE PATENTANMELDUNG

(11) **EP 1 857 635 A1**
(43) Veröffentlichungstag der Anmeldung: **21.11.2007**
(21) Anmeldenummer: 06010252.2
(22) Anmeldetag: 18.05.2006
(51) Int. Cl.: F01D 5/14

(54) **Turbinenschaufel für eine Gasturbine**

(71) Anmelder: SIEMENS AKTIENGESELLSCHAFT, 80333 München (DE)
(72) Erfinder: Ahmad, Fathi, 41564 Kaarst (DE)

(57) **Zusammenfassung**

Es wird eine Turbinenschaufel (10) mit einer Plattform (14) und einem sich quer dazu erstreckenden aerodynamisch profilierten Schaufelblatt (18) vorgestellt, welches eine saugseitige Schaufelblattwand (20) und eine druckseitige Schaufelblattwand (22) umfasst, die sich von einer anströmseitigen Vorderkante (24) zu einer abströmseitigen Hinterkante (26) erstrecken, bezogen auf ein entlang der Plattform (14) bzw. der Schaufelblattwände (20,22) im Betrieb strömbares Heißgas (28), wobei die Plattform (14) und/oder eine der beiden Schaufelblattwände (20,22) zumindest zwei benachbarte Bereiche (38,40,A,B,C) aufweist bzw. aufweisen. Zur Verlängerung der Lebensdauer der Turbinenschaufel (10) durch Angleichung der im Betrieb dort auftretenden thermischen Spannungen weisen die beiden Bereiche (38,40,A,B,C) unterschiedliche heißgasseitige Wärmeübergangskoeffizienten (α) auf.

## Beschreibung

Die Erfindung betrifft eine Turbinenschaufel für eine Gasturbine, mit einer Plattform und einem sich quer dazu erstreckenden, aerodynamisch profiliertem Schaufelblatt, welches eine saugseitige Schaufelblattwand und eine druckseitige Schaufelblattwand umfasst, die sich von einer anströmseitigen Vorderkante zu einer abströmseitigen Hinterkante erstrecken, bezogen auf ein entlang der Schaufelblattwände im Betrieb strömbares Heißgas, wobei die Plattform und/oder eine der beiden Schaufelblattwände zumindest zwei benachbarte Bereiche aufweist bzw. aufweisen. Weiterhin betrifft die Erfindung eine Gasturbine mit einer derartigen Turbinenschaufel.

Aus der EP 1 469 163 A2 ist hierzu eine gekühlte Laufschaufel einer Gasturbine bekannt, die im Inneren mäanderförmig verlaufende Kühlkanäle aufweist. An den die Hohlräume begrenzenden Innenwänden des Schaufelblattes sind Turbulatoren vorgesehen, die den Wärmeübergang vom Schaufelmaterial in das den Hohlraum durchströmende Kühlmittel verbessern. Durch den erhöhten Wärmeübergang kann die Turbinenschaufel höheren Betriebstemperaturen dauerhaft standhalten.

Nachteilig ist hierbei, dass im Bereich des hohlkehlartigen Übergangs von Plattform zu Schaufelblatt, der auch als "Fillet" bezeichnet wird, und/oder in der Plattform aufgrund unzulässig großer Temperaturgradienten Risse auftreten können. Überschreiten die entstandenen Risse eine kritische Risslänge, so ist ein sicherer Betrieb der mit einer solchen Turbinenschaufel ausgestatteten Gasturbine nicht gewährleistet.

Demnach ist eine besonders hohe Lebensdauer der Turbinenschaufel ein Auslegungsziel, mit dem die Verfügbarkeit einer damit ausgerüsteten Gasturbine weiter erhöht werden kann.

Aufgabe der Erfindung ist demgemäß die Bereitstellung einer Turbinenschaufel für eine Gasturbine, deren Lebensdauer verlängert ist.

Die auf die Turbinenschaufel gerichtete Aufgabe wird mit einer gattungsgemäßen Turbinenschaufel gelöst, welche nach den Merkmalen des Anspruchs 1 ausgestaltet ist. Der Erfindung liegt die Erkenntnis zugrunde, dass der Verschleiß und die Rissentstehung sowie das anschließende Risswachstum thermisch bedingt sind. Das Material der Turbinenschaufel ist thermischen Spannungen ausgesetzt, da in mindestens zwei aneinander grenzenden Bereichen der Turbinenschaufel wesentlich unterschiedliche Materialtemperaturen auftreten. Üblicher Weise werden diese Bereiche durch geeignete Maßnahmen, beispielsweise durch eine im Innern der Turbinenschaufel stattfindenden Kühlung derart beeinflusst, dass diese den Temperaturen standhalten. Da jedoch die Kühlung der Bereiche häufig flächig erfolgt und somit nicht auf lokale Anforderungen einstellbar ist, beispielsweise aufgrund einer konvektiven Kühlung, werden die thermisch unterschiedlich belasteten Bereiche gleichmäßig gekühlt, wodurch besonders große Temperaturgradienten im Schaufelmaterial entstehen. Diese hohen Temperaturgradienten führen jedoch zu lebensdauerverkürzender Rissentstehung und Risswachstum. Mit der Erfindung wird vorgeschlagen, dass die beiden aneinander grenzenden Materialbereiche der Turbinenschaufel nun unterschiedliche heißgasseitige (d.h. der zwischen Schaufelmaterial und dem Heißgas auftretende) Wärmeübergangskoeffizienten aufweisen, um die im Betrieb auftretenden thermischen Spannungen der Bereiche anzugleichen. Aufgrund des unter Umständen nur schwer einstellbaren kaltseitigen (d.h. zwischen dem Schaufelmaterial und dem Kühlmittel auftretenden) Wärmeübergangskoeffizienten wird nun erstmalig der heißgasseitige Wärmeübergangskoeffizient zur Vergleichmäßigung der Temperaturen im Schaufelmaterial eingestellt. Hierdurch können die lokalen thermischen Spannungen, welche zwischen den beiden Bereichen auftreten, wesentlich verringert werden. Um dies zu erreichen, ist bei einer gattungsgemäßen Turbinenschaufel vorgesehen, dass ein Mittel zur Einstellung des dortigen heißgasseitigen Wärmeübergangskoeffizienten in einem der Bereiche angeordnet ist. Durch die angeglichene thermische Spannung zwischen den beiden benachbarten Bereichen entstehen so seltener Risse als bisher. Und selbst wenn Risse auftreten sollten, wird deren Wachstum im Vergleich zu einer aus dem Stand der Technik bekannten Turbinenschaufel nur verlangsamt stattfinden. Dementsprechend kann mit der Erfindung eine besonders langlebige Turbinenschaufel angegeben werden, mit der auch die Verfügungsdauer einer damit ausgerüsteten Gasturbine weiter erhöht wird. Insbesondere wird durch die vorgeschlagene Maßnahme die Ermüdungslebensdauer (Low Cycle Fatigue = LCF) für die Plattform und deren Übergang in das Schaufelblatt, d. h. im Fillet, verlängert.

Vorteilhafte Ausgestaltungen werden in den abhängigen Ansprüchen angegeben.

Besonders vorteilhaft ist die Ausgestaltung, bei der als das Mittel zur Einstellung unterschiedlicher heißgasseitiger Wärmeübergangskoeffizienten im geringer belasteten Bereich der Plattform bzw. der Schaufelblattwand heißgasseitig Verwirbelungselemente vorgesehen sind. Entgegen der weitläufigen Auffassung, den Wärmeeintrag aus dem Heißgas in das Schaufelmaterial stets so gering wie möglich zu halten, führt die hier vorgeschlagene Maßnahme zu einem erhöhten Wärmeeintrag aufgrund gesteigerter Turbulenz in der Strömung, wodurch die Differenz der Materialtemperaturen von höher belastetem Bereich und niedriger belastetem Bereich verringert wird. Aufgrund der verringerten Differenz der Materialtemperaturen tritt eine geringere thermische Spannung zwischen den beiden Bereichen auf, so dass eine Vergleichmäßigung der Materialtemperatur erreicht wird, die sich auf die Turbinenschaufel lebensdauerverlängert auswirkt.

Als vorteilhaft hat sich herausgestellt, dass derjenige Bereich der Plattform die Verwirbelungselemente aufweist, welcher an die saugseitige Schaufelblattwand angrenzt. Vorzugsweise sind die Verwirbelungselemente im mittleren Bereich der Plattform vorgesehen, welcher in Strömungsrichtung des Heißgases betrachtet, zwischen Vorderkante und Hinterkante liegt. Insbesondere in diesem saugseitigen Bereich der Plattform treten aufgrund des mit mehr Masse angereicherten "Fillets" und der gewöhnlicher Weise konvektiv gekühlten Plattform resp. Schaufelblatt vergleichsweise hohe Temperaturgradienten entlang der Plattform auf, die die Defekte wie Rissentstehung und Risswachstum begünstigen. Dementsprechend ist das Vorsehen der erfindungsgemäßen Mittel in diesem Bereich von besonderem Vorteil. Da die Rissentstehung außerdem auch am Rand der Plattform auftritt, können die Verwirbelungselemente auch an dieser Stelle vorgesehen sein.

Als Verwirbelungselemente kommen Turbulatoren, Dimpel, Rippen oder Pins zum Einsatz. Diese bekannten Ausgestaltungen dienen zu Anfachung der Turbulenz des vorbeiströmenden Heißgases, um so den heißgasseitigen Wärmeübergangskoeffizienten zu vergrö-βern.

Anstelle von Verwirbelungselementen kann als Mittel zur Einstellung unterschiedlicher Wärmeübergangskoeffizienten die Plattform auch eine gewellte Oberfläche aufweisen, wobei die Wellenfront der Wellenform zur Strömungsrichtung des Heißgases quer, vorzugsweise senkrecht, ausgerichtet ist. Die Wellenberge der Wellenform dienen dabei zur leichten Steigerung der Turbulenz in der Heißgasströmung, wodurch sich der Wärmeübergangskoeffizient auf der heißgasseitigen Oberfläche geringfügig erhöht. In den Wellentälern der Wellenform tritt eine geringfügig verlangsamte Strömung auf, wodurch sich der Wärmübergangskoeffizient an dieser Stelle geringfügig absenkt. Die Wellentäler und die Wellenberge sind in Bereichen angeordnet, in denen bisher unterschiedliche thermische Spannungen auftraten. Folglich kann auch mit einer vorzugsweise geringfügig wellenartigen Oberfläche eine Angleichung der beim Betrieb auftretenden thermischen Spannungen erreicht werden.

Vorzugsweise weist die Plattform eine erste, vom Heißgas anströmbare Querkante und eine der ersten Querkante gegenüberliegende zweite Querkante auf, wobei entlang der Längserstreckung der Plattform zwischen erster und zweiter Querkante die Plattform lediglich zwei konkave Wellentäler aufweist.

Die vorgeschlagenen Maßnahmen haben sich als besonders effizient herausgestellt, wenn die Turbinenschaufel in einem Gießverfahren hergestellt worden ist, also gegossen ist, und bei der das Schaufelblatt und/oder die Plattform kühlbar, vorzugsweise konvektiv kühlbar sind bzw. ist. Insbesondere konvektiv gekühlte Turbinenschaufeln erfahren eine vergleichsweise gleichmäßige Kühlung entlang des Kühlkanals, in dem das Kühlmittel, meistens Kühlluft, strömt. Dementsprechend ist die Anpassung des heißgasseitigen Wärmeübergangskoeffizienten hier besonders angebracht. Zweckmäßigerweise ist die Turbinenschaufel auch wärmedammschichtfrei und somit ausgelegt, Materialtemperaturen von 850 °C bis 1000 °C auszuhalten. Diese Temperaturen treten üblicherweise in der zweiten oder dritten Turbinenstufe einer stationären, zur Stromerzeugung eingesetzten Gasturbine auf.

Weitere Vorteile und Merkmale sind der folgenden Beschreibung von Ausführungsbeispielen zu entnehmen. Im Wesentlichen gleich bleibende Elemente sind mit den gleichen Bezugszeichen bezeichnet. Ferner wird bezüglich gleicher Merkmale und Funktionen auf die Beschreibung zum Ausführungsbeispiel verwiesen. Es zeigen:
- FIG 1: die perspektivische Darstellung einer Turbinenlaufschaufel,
- FIG 2: die geschnittene Draufsicht auf eine Turbinenlaufschaufel,
- FIG 3: den Temperaturverlauf entlang der Plattform der Turbinenschaufel,
- FIG 4: den angepassten Wärmeübergangskoeffizienten α entlang der Plattform der Turbinenschaufel und
- FIG 5: die wellige Plattform im Querschnitt gemäß Schnittlinie V-V.

In FIG 1 ist in perspektivischer Darstellung eine als Laufschaufel ausgebildete Turbinenschaufel 10 gezeigt, welche einen im Querschnitt hammerförmigen Befestigungsfuß 12 zur Aufnahme in einer nicht dargestellten Nut der Rotorscheibe des Rotors einer Gasturbine hat. An den Befestigungsfuß 12 schließt sich eine Plattform 14 an, welche den Strömungskanal der Turbine radial, d. h. quer zur Richtung der Z-Achse begrenzt. An der Oberfläche 16 der Plattform 14 ist ein sich quer zur Plattform 14 erstreckendes Schaufelblatt 18 vorgesehen, welches eine saugseitige Schaufelblattwand 20 und eine druckseitige Schaufelblattwand 22 umfasst, die sich von einer anströmseitigen Vorderkante 24 zu einer abströmseitigen Hinterkante 26 erstrecken. Anströmseitig und abströmseitig bezieht sich dabei jeweils auf das im Betrieb die Turbine durchströmende Heißgas 28, welches das Schaufelblatt 18 im Wesentlichen in Axialrichtung X umströmt. Die Turbinenschaufel 10 ist unbeschichtet, d.h. sie weist keine Wärmedammschicht auf, und für den Einsatz in der zweiten oder dritten Turbinenstufe der stationären Gasturbine vorgesehen

Das Schaufelblatt 18 der Turbinenschaufel 10 ist teilweise hohl ausgebildet und weist zwei von einer Stützrippe 30 separierte Hohlräume 32 auf, welche parallel von einem befestigungsseitig zugeführten Kühlmittel, vorzugsweise Kühlluft 36, in Radialrichtung Z durchströmt werden kann.

Während des Betriebes der vorzugsweise stationären Gasturbine erwärmt sich das Schaufelblatt 18 einer gattungsgemäßen Turbinenschaufel auf ca. 850 °C bis 1000 °C, wobei es insbesondere an seiner Hinterkante 26 nahe der Plattform 14 in einem druckseitigen Bereich 38 kühler ist als im gegenüberliegenden saugseitigen Bereich 40. Bei der aus dem Stand der Technik bekannten Turbinenschaufel ist der Bereich 38 in der Regel mehr als 130 °C kühler als der Bereich 40.

Da die gegossene Turbinenschaufel somit zwei aneinander grenzende Bereiche 38, 40 aufweist, die in Betrieb unterschiedlich belastet sind, sind erfindungsgemäß zur Angleichung der thermischen Spannung an dem saugseitigen Bereich 38 an der Hinterkante 26 Turbulatoren 44 vorgesehen, die den heißgasseitigen Wärmeübergangskoeffizienten α, bezogen auf den anderen der beiden Bereiche 40, vergrößert, wodurch sich auch der Wärmeeintrag aus dem Heißgas 28 in das Schaufelmaterial vergrößert, entgegen den sonst üblichen Bestrebungen. Aufgrund des größeren Wärmeeintrages ist in diesem Bereich 38 das Schaufelmaterial wärmer als ohne die Anordnung von Turbulatoren 44. Die zulässige Materialtemperatur wird dabei jedoch nicht überschritten. Da der gegenüberliegende Bereich 40 an der saugseitigen Schaufelblattwand 20 in Betrieb ohnehin wesentlich stärker belastet ist, d. h. in der Regel mehr als 130 °C wärmer ist, würde ohne Vorhandensein der Turbulatoren 44 eine zu große Temperaturdifferenz zwischen den beiden Bereichen 38, 40 im Schaufelmaterial auftreten, was die thermischen Spannungen an diesen Stellen auf einem unzulässig hohem Niveau halten würde, sofern mit der erfindungsgemäßen Maßnahme nicht wirksam entgegen gewirkt wird. Die druckseitig vorgesehenen Turbulatoren 44 im plattformnahen Bereich nahe der Hinterkante 26 verbessern den Wärmeübergang vom Heißgas 28 in das Schaufelmaterial, so dass bei der erfindungsgemäßen Turbinenschaufel 10 die Differenz zwischen der Temperatur im saugseitigen Schaufelmaterial und im druckseitigen Schaufelmaterial derart angeglichen ist, dass ein Unterschied von weniger als 100 °C erreicht werden kann. Aufgrund der verringerten Temperaturgradienten treten dementsprechend geringere thermische Spannungen auf, so dass die beiden Bereiche 38, 40 dauerhaft frei von kritischen und lebensdauerverkürzenden Ermüdungserscheinungen wie Risse bleiben.

Die Verwirbelungselemente 42 können als Turbulatoren 44, Dimpels, als Rippen oder Pins ausgestaltet sein und unmittelbar beim Gießen der Turbinenschaufel 10 mit angefertigt worden sein. Turbulatoren 44 können sowohl als rippenförmige, d. h. im Wesentlichen entlang ihrer Längserstreckung gerade verlaufende Rippen oder auch als sichelförmige Rippen ausgebildet sein.

FIG 2 zeigt einen Querschnitt durch das Schaufelblatt 18 der Turbinenschaufel 10 als Draufsicht, wobei das Schaufelblatt 18 nun vier Hohlräume 32 aufweist, die sequentiell von Kühlluft 36 durchströmbar sind. Im Material der Plattform 14 treten aufgrund des entlang strömenden Heißgases 28 thermische Spannungen auf, welche von der in Umfangsrichtung Y gesehenen saugseitigen Breite der Plattform 14 - zwischen dem Rand 50 der Plattform und der saugseitigen Schaufelblattwand 20 - abhängig ist. In einem ersten Bereich A ist die saugseitige Breite der Plattform 14 größer als in einem zweiten Bereich B. In einem dritten Bereich C nimmt die saugseitige Breite zwischen Plattformrand 50 und Schaufelblatt 18 wieder zu. In diesen Bereichen treten aufgrund der Kühlung des Schaufelblattes 18 unterschiedliche thermische Gradienten auf, die bisher zu Defekten führen konnten. Insbesondere der Bereich B war bisher von Risswachstum betroffen. Um die Temperaturgradienten im Schaufelmaterial, insbesondere im Bereich B, zu reduzieren, sind der Oberfläche 16 der Plattform 14 lokal Verwirbelungselemente 42 in Form von Turbulatoren 44 vorgesehen, die den Wärmeeintrag des dran vorbeiströmenden Heißgases 28 in das Turbinenschaufelmaterial vergrößern. Der Temperaturunterschied zwischen dem ersten Bereich A bzw. dem dritten Bereich C, welche bisher ohnehin stärker temperaturbelastet waren, und dem Bereich B, welcher bisher geringer temperaturbelastet war, kann signifikant reduziert werden, wodurch insgesamt die thermische Spannung zwischen den Bereichen A, B, C vergleichmäßigt wird. Rissentstehung und Risswachstum können wirksam vermieden werden, so dass sich eine verlängerte Lebensdauer für die Turbinenschaufel 10 ergibt.

Figur 3 zeigt den Temperaturverlauf T im Plattformmaterial 14 entlang der Axialrichtung X. Die Temperatur T_{A} des Bereichs A der anströmseitigen Querkante 52 ist vergleichsweise hoch, beispielsweise 850°C, und nimmt in Richtung des entlang strömenden Heißgases 28 bis zu einem Temperaturminimum T_{B} ab, welches im Bereich B vorzufinden ist. Von dort an nimmt die Materialtemperatur wieder auf einen mittleren Temperaturwert T_{c} zu, welcher im Bereich der abströmseitigen Querkante 54 der Plattform 14 im Betrieb auftritt. Die Temperaturen können mit einem geeigneten Messverfahren gemessen oder mit Hilfe eines Finite-Element-Rechenprogramms simulativ ermittelt werden. Bisher war der Temperaturunterschied zwischen dem Bereich A und dem Bereich B in einer Größenordnung größer 130 °C. Daraus ergibt sich ein Temperaturgradient, bezogen auf eine Strecke von ca. 10 cm, der im Schaufelmaterial zu thermischen Spannungen führt und Risswachstum begünstigen kann. Aufgrund der Anordnung von Verwirbelungselementen 42 im Bereich B wurde der Unterschied der Temperatur T_{A} und T_{B} auf einen Wert von unter 100 °C reduziert, so dass die temperaturbehafteten Spannungen so weit reduziert werden konnten, dass Rissentstehung und -wachstum erst verzögert oder gar nicht eintritt.

**FIG 4** zeigt den Wärmeübergangskoeffizienten α in Abhängigkeit von der X-Achse. Im Bereich B ist der heißgasseitige Wärmeübergangskoeffizient α größer als in den Bereichen A und C, die am eintrittsseitigen Ende 52 der Plattform 14 als auch am austrittsseitigen Ende 54 der Plattform 14 vorzufinden sind. Diese wellenartige Kennlinie des Wärmeübergangskoeffizienten α entlang der Plattform 14 geht auf die Verwirbelungselemente 42 zurück, die im Bereich B zur Angleichung der Materialtemperaturen der Plattform 14 vorgesehen sind.

FIG 5 zeigt in einer alternativen Ausgestaltung die Oberfläche 16 der Plattform 14 entlang der Schnittlinie V-V der FIG 2. Anstelle von Verwirbelungselementen 42 ist die Oberfläche 16 wellig ausgebildet, so dass sie Höhe der Plattform, in Radialrichtung Z betrachtet, im Bereich B gegenüber den Bereichen A und C erhöht ist. Somit ist zwischen den Wellentälern A und C ein Maximum B vorgesehen, welches ebenso zu einem bedarfsgerecht angepassten Wärmeübergangskoeffizienten α führt. Die Wellenfront der wellenförmigen Oberfläche 16 der Plattform 14 kann quer zur Strömungsrichtung des Heißgases 28 verlaufen oder auch senkrecht zum Plattformrand 50.

Obwohl die Verwirbelungselemente 42 geringfügige aerodynamische Strömungsverluste im Heißgas 28 hervorrufen, kann die Lebensdauer der erfindungsgemäßen Turbinenschaufel 10 verglichen mit einer gattungsgemäßen Turbinenschaufel signifikant verlängert werden, da in einen von mindestens zwei bisher unterschiedlich belasteten thermischen Bereichen eine Anpassung des heißgasseitigen Wärmeübergangskoeffizienten α zur Angleichung der thermischen Spannungen und Materialtemperaturen vorgehen ist.

### Bezugszeichenliste

- 10: Turbinenschaufel
- 12: Befestigungsfuß
- 14: Plattform
- 16: Oberfläche
- 18: Schaufelblatt
- 20, 22: Schaufelblattwand
- 24: Vorderkante
- 26: Hinterkante
- 28: Heißgas
- 30: Stützrippe
- 32: Hohlräume
- 36: Kühlluft
- 38, 40: Bereich
- 42: Verwirbelungselemente
- 44: Turbulatoren
- 50: Plattformrand
- 52, 54: Querkante
- A, B, C: Bereich
- T: Temperaturverlauf
- TA, TB, TC: Temperatur
- X: Axialrichtung
- Y: Umfangsrichtung
- Z: Radialrichtung

## Patentansprüche

1. Turbinenschaufel (10),
mit einer Plattform (14) und einem sich quer dazu erstreckenden aerodynamisch profilierten Schaufelblatt (18), welches eine saugseitige Schaufelblattwand (20) und eine druckseitige Schaufelblattwand (22) umfasst, die sich von einer anströmseitigen Vorderkante (24) zu einer abströmseitigen Hinterkante (26) erstrecken, bezogen auf ein entlang der Plattform (14) bzw. der Schaufelblattwände (20, 22) im Betrieb strömbares Heißgas (28),
wobei die Plattform (14) und/oder eine der beiden Schaufelblattwände (20, 22) zumindest zwei benachbarte Bereiche (38, 40, A, B, C) aufweist bzw. aufweisen
**dadurch gekennzeichnet, dass**
die beiden Bereiche (38, 40, A, B, C) durch ein in einem der Bereiche (38 ,B) angeordnetes Mittel unterschiedliche heißgasseitige Wärmeübergangskoeffizienten (α) aufweisen, um die im Betrieb auftretenden thermischen Spannungen der Bereiche (38, 40, A, B, C) anzugleichen.

2. Turbinenschaufel (10) nach Anspruch 1,
bei der als das Mittel zur Einstellung des Wärmeübergangskoeffizienten (α) im geringer belasteten Bereich (38, B) der Plattform (14) bzw. der Schaufelblattwand (20, 22) heißgasseitig Verwirbelungselemente (42) vorgesehen sind.

3. Turbinenschaufel (10) nach Anspruch 2,
bei der derjenige Bereich (38, B) der Plattform (14) die Verwirbelungselemente (42) aufweist, welcher an die saugseitige Schaufelblattwand (20) angrenzt.

4. Turbinenschaufel (10) nach Anspruch 3,
bei der die Verwirbelungselemente (42) im mittleren Bereich (38, B) der Plattform (14) vorgesehen sind, welcher in Strömungsrichtung des Heißgases (28) betrachtet zwischen Vorderkante (24) und Hinterkante (26) liegt.

5. Turbinenschaufel (10) nach einem der Ansprüche 3 oder 4, bei der die Verwirbelungselemente (42) am Rand (50) der Plattform (14) vorgesehen sind.

6. Turbinenschaufel (10) nach Anspruch 1 oder 2,
bei der an der druckseitigen Schaufelblattwand (22) nahe der Hinterkante (26) die Verwirbelungselemente (42) angeordnet sind.

7. Turbinenschaufel (10) nach einem der Ansprüche 2 bis 6,
wobei als Verwirbelungselemente (42) Turbulatoren (44), Dimpel, Rippen oder Pins vorgesehen sind.

8. Turbinenschaufel (10) nach Anspruch 1,
bei der als Mittel zur Einstellung unterschiedlicher Wärmeübergangskoeffizienten (α) die Plattform (14) eine gewellte Oberfläche (16) aufweist, wobei die Wellenfront der Wellenform zur Strömungsrichtung des Heißgases (28) quer ausgerichtet ist.

9. Turbinenschaufel (10) nach Anspruch 8,
bei der die Plattform (14) eine erste vom Heißgas (28) anströmbare Querkante (52) und eine der ersten Querkante (52) gegenüberliegende zweite Querkante (54) aufweist,
wobei entlang der Längserstreckung der Plattform (14) zwischen erster und zweiter Querkante (52, 54) die Plattform (14) zwei konkave Wellentäler aufweist.

10. Gegossene Turbinenschaufel (10) nach einem der Ansprüche 1 bis 9,
bei der das Schaufelblatt (18) und/oder die Plattform (14) kühlbar sind bzw. ist.

11. Turbinenschaufel (10) nach einem der Ansprüche 1 bis 10, die wärmedämmschichtfrei ist.

12. Turbine mit einer Turbinenschaufel (10) nach einem der Ansprüche 1 bis 11.
